# EUROPÄISCHE PATENTANMELDUNG

(11) **EP 1 975 345 A2**
(43) Veröffentlichungstag der Anmeldung: **01.10.2008**
(21) Anmeldenummer: 08153478.6
(22) Anmeldetag: 28.03.2008
(51) Int. Cl.: E04H 12/22

(54) **Fundamenteinrichtung für im Erdreich zu verankernde Bauteile**

(30) Priorität: 28.03.2007 DE 202007004565 U; 28.03.2007 DE 202007004564 U; 28.03.2007 DE 202007004566 U
(71) Anmelder: Krinner Innovation GmbH, 94342 Strasskirchen (DE)
(72) Erfinder:
(74) Vertreter: Leske, Thomas

(57) **Zusammenfassung**

Eine Schraubfiundamenteinrichtung 1, 13 für im Erdreich zu verankernde Bauteile wird in ihrer Form und/oder Oberfläche so gestaltet, dass eine Veränderung ihrer Lage, insbesondere eine Höhenänderung oder ein Verdrehen nach ihrer Verankerung im Erdreich erschwert oder verhindert wird Hierzu sind, gegebenenfalls schuppenförmige, auch hinterschnittene Erhebungen und Vertiefungen 12, 16 der Oberfläche, gegebenenfalls auch der Schraubwendeln 14, querscllnittsvergrößernde Gestaltungen wie Verschluss-Stopfen, die nach dem Einschrauben einer unten offenen Schraubhülse durch diese hindurch einführbar und an deren unterem Ende verankerbar sind, sowie Formgebungen vorgesehen, die beim Einschrauben einen Spalt zwischen der Fundamenteinrichtung und dem Erdreich frei räumen, durch dessen Verfüllen die Einrichtung zuverlässig gegen nachträgliches Verdrehen gesichert werden kann

## Beschreibung

Gegenstand der Erfindung sind Schraubfundamenteinrichtungen für im Erdreich zu verankernde Bauteile gemäß dem Oberbegriff von Anspruch 1 sowie Schraubfundamentsysteme gemäß dem Oberbegriff von Anspruch 28.

Fundamenteinrichtungen zur Verankerung von Bauteilen wie etwa Masten, Pfosten für Spielgeräte, Verkehrsschilder, Zäune und ähnlichen leichteren, aber auch für die Gründung deutlich schwererer Bauteile bis hin zu Fundamenten für Strommasten, Brückenpfeiler und Ähnlichem, sind in unterschiedlicher Ausprägung bekannt.

Sie verfügen über einen zu ihrer Verankerung im Erdreich bestimmten Verankerungsabschnitt und über einen der Verankerung des Bauteils an ihnen dienenden Halte- oder Steckabschnitt Der Halte- oder Steckabschnitt kann dem Verankerungsabschnitt zum Einstecken des Bauteils eingeformt oder zum Ein- oder Aufstecken oder zu sonstiger Befestigung angeformt sein.

Es gibt solche Fundamenteinrichtungen in Form von Einschlagfundamenten zum Einschlagen in das Erdreich oder als Einschraubfundamente, die auch als "Bodendübel" bezeichnet werden und die von Hand oder maschinell in das Erdreich eingedreht werden Sie können aus Stahl, Kunststoff oder anderen Werkstoffen bestehen Gegenstand der vorliegenden Erfindung sind nur die genannten Einschraubfundamente (Bodendübel)

Bekannt sind solche Einschraubfundamente als in Einschraubrichtung unten, oder unten und oben, vorzugsweise durchgängig offene Hülsen Sie werden mit Hilfe einer an ihrem Mantel vorgesehenen Schraubwendel in das Erdreich eingeschraubt (DE 10 2004 059 632 A1) Dabei kann das Einschrauben dadurch erleichtert werden, dass das dabei in das Hülseninnere eindringende Erdreich aus der Hülse entfernt wird, Dadurch wird zugleich sichergestellt, dass der für die Verankerung des Bauteils etwa erforderliche Raum nicht durch eingedrungenes Erdreich verlegt wird.

Bekannt sind auch hülsenförmige Schraubfundamenteinrichtungen, die als nach unten spitz, beispielsweise konisch, kegel- oder kegelstumpfförmig zulaufende geschlossene Hohlköper mit Hilfe einer an ihnen vorgesehenen Schraubwendel in das Erdreich eingeschraubt werden Ihr fester Halt im aufnehmenden Erdreich ist dadurch verbessert, dass sie beim Eindringen in das Erdreich dieses verdrängen. Dabei gibt die Schraubwendel zusätzlichen Halt im Erdreich.

Schraubfundamenteinrichtungen, die hülsenartig nach unten offen gestaltet sind, bieten im Allgemeinen einen guten Halt im Erdreich Ihre Hülsenform bringt aber auch gewissen Schwächen mit sich, die sich vor allem bei Fundamenteinrichtungen für hohe Belastungen nachteilig auswirken. Zwar ist ihre Seitenstabilität in der Regel gut Auch gegen ein nachtägliches Verdrehen sind sie relativ gut gesichert Da sie aber einen in axialer Richtung im wesentlichen gleichbleibenden Querschnitt mit verhältnismäßig geringer Querschnittsfläche haben, können sie - etwa bei weichem Erdreich oder bei sehr hohen Auflagegewichten - u U. einer Bewegung in axialer Richtung, in Sonderheit dem Versinken im Erdreich, einen zu geringen Widerstand entgegensetzen Ebenso kann ihr Widerstand gegen aufwärts gerichtete Kräfte, also beispielsweise gegen das mutwillige Herausreißen aus dem Boden, ungenügend sein.

Dieser Nachteil verringert sich, wenn die Bodenschraube ganz oder teilweise nach unten konisch zulaufend, kegel- oder kegelstumpfförmig ausgebildet ist. Denn das verbessert ihren festen Halt durch Verdrängung des Erdreichs und verleiht der Fundamenteinrichtung zugleich eine größere Querschnittsfläche, die einem Versinken im Erdreich entgegenwirkt.

In jedem Fall werden die genannten Stabilitätsprobleme bei solchen Schraubfundamenten (Bodendübeln), auch wenn sie als nach unten offene hülsenartige Körper ausgebildet sind dadurch verringert, dass die für das Einschrauben erforderlichen Schraubwendeln die Querschnittsfläche der Fundamenteinrichtung vergrößern und so zugleich den Halt im Erdreich nach dem Einschrauben verbessern, insbesondere in Achsrichtung nach unten gerichtete Kräfte abfangen helfen, aber auch aufwärts gerichteten Kräften einen erhöhten Widerstand entgegensetzen, also etwa ein mutwilliges Herausreißen aber auch eine Lockerung durch Winddruck oder Vibration erschweren. Die Schraubwendeln wirken auch einem nachträglichen mutwilligen oder unwillkürlichen Verdrehen entgegen.

Insgesamt scheinen die dargestellten Stabilitätsprobleme mit den beschriebenen Schraubfundamenten also gut beherrschbar Tatsächlich zeigt sich aber, dass dies nicht immer so ist, es vielmehr durchaus auch bei ihnen zu nachträglichen Lageveränderungen kommt.

Dabei geht es nicht nur um Lageveränderungen durch gewaltsames Herausreißen oder infolge einer falschen Wahl (Dimensionierung) des Fundaments oder als Folge nachträglicher ungünstiger Veränderungen des Verhältnisses von Fundament, Erdreich und aufliegender Last (nachträgliche Änderung der Bodenverhältnisse, wie eine spätere stärkere Durchfeuchtung des Bodens oder ein größeres als das ursprünglich vorgesehene Auflagegewicht), die beispielsweise ein allmähliches Versinken der Fundamenteinrichtung zur Folge haben können.

Es hat sich nämlich gezeigt, dass auch bei Schraubfundamenten, die sachgerecht verlegt sind und ohne dass eine signifikante Veränderung der für ihre Art und Dimensionierung ausschlaggebenden Parameter festgestellt werden könnte, im Laufe der Zeit eine gewisse nachträgliche Lockerung eintreten kann, dass sie sich beispielsweise drehen, aus dem Erdreich herauswachsen oder weiter hineinsinken bzw. sich hineindrehen.

Dies scheint damit zusammenzuhängen, dass an dem Fundament oder dem damit verankerten Bauteil Kräfte (Wind, Vibrationen durch vorbeifahrende Kraftfahrzeuge) angreifen, die im Laufe der Zeit zu einer gewissen Lockerung des Fundamentes im Erdreich, einem Nachlassen des Reibschlusses zwischen dem Fundament und insbesondere auch dessen Wendel bzw. Wendeln und dem Erdreich führen Dadurch wird eine Relativbewegung zwischen Erdreich und Fundament möglich, die beispielsweise nach Art einer Taumelbewegung der Wendel auf dem umgebenden Erdreich verläuft, die auf die Dauer in eine Drehbewegung des Fundaments gegenüber dem Erdreich mündet.

Diese Drehbewegung ist als solche unerwünscht, weil sie häufig jedenfalls eine fehlerhafte Ausrichtung des an dem Fundament verankerten Bauteils bewirken wird.

Ist die Drehbewegung - wie wohl meist - entgegen der Eindrehrichtung des Schraubfundaments gerichtet, so führt sie zudem zu einer verstärkten Lockerung des Fundaments und zu seinem den Halt weiter verringernden Herauswachsen aus der Erde. Dies gilt umso mehr, wenn ein solches Schraubfundamente wenigstens teilweise konisch ausgebildet sind Denn dann führt jede Lockerung im Konusbereich des Schraubfundamentes zu einer Reduzierung der zwischen Erdreich und Konus bestehenden Verbindung auf der gesamten Länge des Konusbereiches. In diesem Falle begünstigt zusätzlich das Einwandern (Einrieseln) von Erdreich in den Spalt zwischen Konus und Erdreich die Aufwärtsbewegung und damit eine weitere Lockerung Das heißt, dass die vorherige Höhenlage verloren geht und der Halt zwischen Konus und Erdreich verschlechtert oder gar aufgehoben wird.

In manchen Fällen, etwa bei besonders hohen Auflagegewichten des verankerten Bauteils, mag es auch zu einer Drehbewegung des Schraubfundaments in entgegen gesetzter Richtung mit der Folge eines unerwünschten weiteren Einsinkens, jedenfalls aber einer gleichfalls unerwünschten Veränderung der Ausrichtung des verankerten Bauteils kommen, denen durch geeignete Maßnahmen entgegenzuwirken ist.

Dabei ist deutlich, dass jede der geschilderten nachträglichen Lageänderungen mit einer Drehbewegung einhergeht und durch sie verstärkt wird und gerade diese Drehbewegung die Lockerung des Fundamentes im Erdreich beschleunigt und vergrößert.

Bei allen genannten Schraubfundamenteinrichtungen stellt sich also die Aufgabe, die Gefahr nachträglicher Lageveränderungen in Höhe, Seite und Ausrichtung durch einfache, kostengünstige Maßnahmen, insbesondere ohne bedeutenderen baulichen Aufwand oder aufwändige Arbeitsschritte beim Einbau zu verringern oder auszuschließen.

Die Lösung dieser Aufgabe sieht die vorliegende Anmeldung in einer den Halt der Fundamenteinrichtungen im Erdreich verbessernden Formgebung und oder Oberflächengestaltung.

Bei den unten offenen, hülsenförmigen Schraubfundamenten sieht die vorliegende Anmeldung eine erste Lösung darin, die Lichte Weite der Hülse nutzbar zu machen um dem Fundament einen zusätzlichen Halt im Erdreich zu geben, insbesondere um die Querschnittsfläche des Fundaments zur Verhinderung des Einsinkens bei großem Auflagedruck zu vergrößern.

In der einfachsten Gestaltung kann dies dadurch bewirkt werden, dass ein Verschluss-Stopfen vorgesehen wird, der nach Verankerung der Hülse im Erdreich durch diese hindurch einführbar und an deren in Richtung der Längsachse unterer Öffnung schub- und/oder zug- und /oder drehfest verankerbar ist und diese Öffnung im Einbauzustand verschließt. Die Querschnittsfläche der Fundamenteinrichtung wird dadurch um die lichte innere Weite der Hülse vergrößert, was eine erhebliche zusätzliche Sicherung der Bodenhülse gegen ein weiteres Eindringen in das Erdreich mit sich bringt.

Es ist denkbar, dass der Verschluss-Stopfen mit der Hülse einstückig ausgebildet ist und nach deren Eindrehen in die entsprechende Stellung gedreht, geklappt oder auf ähnliche Weise in der Hülsenöffnung platziert und dort verankert wird. Vorzugsweise wird der Verschluss-Stopfen jedoch in konstruktiv einfacher Weise als eigenes Teil ausgebildet, das nach dem Einschrauben der Hülse durch die Hülse hindurch einführbar in deren unterer Öffnung verankerbar ist.

Dabei soll der Verschluss-Stopfen nach dem Einbau zumindest in Richtung der Längsachse der Hülse schubfest mit der Hülse verbunden sein, um durch die Vergrößerung der Querschnittsfläche der Fundamenteinrichtung deren weiterem Einsinken nach ihrer Verankerung im Erdreich zusätzliche Auflagefläche entgegensetzen zu können. Der Verschluss-Stopfen soll jedoch vorzugsweise zugleich zugfest und/oder drehfest an der Hülse verankerbar ausgebildet sein, um auch einer nachträglichen Verdrehung der Hülse oder ihrer Bewegung nach oben aus dem Erdreich heraus zusätzlichen Widerstand entgegensetzen zu können.

Der Verschluss-Stopfen kann eine einfache Platte sein, die in geeigneter Weise in der unteren Öffnung der Hülse befestigt, etwa eingeschraubt wird. Sehr viel vorteilhafter ist jedoch ein Verschluss-Stopfen in Form eines nach oben offenen Topfes mit Seitenwände und einer Bodenplatte, bei dem die Seitenwände als hülsenartige Verlängerung der Bodenhülse an deren im Einbauzustand unterer Öffnung verankerbar sind, während die Bodenplatte die so verlängerte Fundamenteinrichtung in Einbaurichtung nach unten verschließt.

Eine solche Gestaltung erleichtert das Einführen des Verschluss-Stopfens in die Bodenhülse, zumal die Seitenwände dann als Führung in der Hülse wirken können Vor allem aber entsteht durch die topfförmige Gestaltung des Verschluss-Stopfens an dessen Seitenwänden Raum für die Platzierung von Mitteln zur schubfesten und/oder zugfesten und/oder drehfesten Verankerung des Verschluss-Stopfens im Erdreich.

Als solche Mittel zur schubfesten und/oder zugfesten und/oder drehfesten Verankerung im Erdreich kommen beispielsweise an den Seitenwänden radial umlaufende elastisch verformbare Lamellen in Betracht, die sich beim Einführen des Verschluss-Stopfens in die Bodenhülse so verformen, dass sie an deren Innenwänden anliegen und gleiten und so zugleich beim Einführen des Verschluss-Stopfens eine Führung in der Hülse gewährleisten. Nach ihrem Durchtritt durch die Hülse können sich die Lamellen sodann entfalten und können in das umliegende Erdreich eindringen bzw. von diesem umschlossen werden.

Da der Verschluss-Stopfen in geeigneter Weise an der Bodenhülse verankerbar ist, stabilisiert er sie zusätzlich, indem er sie im Ergebnis nach unten verlängert, durch Verschließen der lichten Weite der Hülse die Aufstandsfläche der Fundamenteinrichtung insgesamt vergrößert und durch die umlaufenden Lamellen eine weitere Vergrößerung der Kontaktflächen zum Erdreich bewirkt, wodurch zusätzlich sowohl einem etwaigen weiteren Einsinken der Vorrichtung als auch deren Herauswandern oder Herausreißen aus dem Boden entgegengewirkt wird.

Schließlich verbessern die Lamellen, wenn der Verschluss-Stopfen mit der Fundamenteinrichtung seinerseits drehfest verbunden ist, zugleich deren drehfeste Lagerung insgesamt und wirken so einer Rück-Drehbewegung entgegen, die zugleich eine Lockerung im Erdreich mit sich brächte Dies gilt umso mehr, als die Lamellen ihrerseits radial und nicht schraubenförmig umlaufen, so dass eine etwaige Drehung der Fundamenteinrichtung zu keiner nennenswerten Lockerung des Stopfens im Erdreich führt, der Stopfen insbesondere einer Schraubbewegung nicht ohne Weiteres folgt.

Dabei verbessert sich die Drehfestigkeit der Fundamenteinrichtung schon durch die Lamellen als solche, d.h durch ihre Reibung im Erdreich Diese Wirkung kann durch eine geeignete, einer Drehbewegung des Verschluss-Stopfen im Erdreich weiter entgegenwirkende, den Widerstand erhöhende Formgebung der Lamellen oder auch der Seitenwände des Verschluss-Stopfens selbst, beispielsweise durch Unterbrechungen in den Lamellen oder durch eine die Reibung erhöhende Oberflächengestaltung verbessert werden.

Der Verschluss-Stopfen wird nach dem Einschlagen oder Eindrehen der Hülse seinerseits eingedreht oder vorzugsweise eingeschlagen. Dabei kann er zugleich in die Hülse bei deren Einschlagen oder Eindrehen eingedrungenes Erdreich verdrängen, dadurch eine weitere Verfestigung des Erdreichs um den unteren Bereich der Bodenhülse bewirken und so zu einer weiteren Stabilisierung der Fundamenteinrichtung im Erdreich beitragen.

Um die drehfeste Verankerung der Fundamenteinrichtung weiter zu verbessern, kann zusätzlich auch die Bodenplatte Mittel zur drehfesten Verankerung des Verschluss-Stopfens im Erdreich aufweisen. Diese können beispielsweise in einer kreuzförmigen Verlängerung der Bodenplatte nach unten bestehen.

Diese Wirkung kann weiter verstärkt werden, wenn die Bodenplatte mit einer in Einbaurichtung nach unten weisenden kegel- oder kegelstumpfförmigen Verlängerung ausgebildet wird, die eine seitliche Verdrängung des Erdreichs und damit dessen Verfestigung gerade in seitlicher Richtung bewirkt.

In Kombination dieser beiden Maßnahmen kann die Bodenplatte auch eine in Einbaurichtung im Wesentlichen kegel- oder kegelstumpfförmige Verlängerung mit Mitteln zur drehfesten Verankerung des Verschluss-Stopfens im Erdreich aufweisen.

Eine weitere erfindungsgemäße Möglichkeit, die Gefahr nachträglicher Lageveränderungen solcher Fundamenteinrichtungen durch einfache, kostengünstige Maßnahmen und ohne bedeutenden zusätzlichen baulichen Aufwand oder aufwändige zusätzliche Arbeitsschritte zu verringern oder auszuschließen, sieht die Anmeldung in einer entsprechenden, das Verdrehen des Fundaments nach seiner Verankerung im Erdreich erschwerenden oder verhindernde Oberflächengestaltung.

Wie viel an Oberflächengestaltung erforderlich ist, ob es insbesondere genügt, nur Teilbereiche der Fundamenteinrichtung entsprechend zu gestalten oder ob eine breitflächige Gestaltung vorzuziehen ist, hängt dabei von den Verhältnissen im Einzelfall ab. In jedem Falle steht hierfür die ganze Oberfläche des Schraubfundaments einschließlich der ganzen (oberen oder auch unteren) Oberfläche der Schraubwendel zur Verfügung.

Dabei kann die Oberflächengestaltung die Form von Erhebungen oder von Vertiefungen besitzen. Es kommt auch eine Kombination aus Erhebungen und Vertiefungen in Betracht Dabei haben Erhebungen den Nachteil, dass sie das Einschrauben erschweren Sie haben aber den Vorteil, dass sie ihre volle verdrehsichernde Wirkung sofort entfalten Vertiefungen haben den Vorteil, dass sie das Einschrauben nicht hemmen Nachteilig ist, dass sie auch ihre volle verdrehsichernde Wirkung erst nach und nach in dem Maße entfalten, in dem sich das Erdreich und vor allem der Bewuchs (Wurzeln) in sie einlagern.

Die Erhebungen und/oder Vertiefungen können beispielsweise als in Umfangsrichtung der Hülse, gegebenenfalls auch der Schraubwendel, verlaufende zahnartige Rändelungen gestaltet sein. Sie können aber auch weiter beispielsweise als in Umfangsrichtung verlaufende Schuppen ausgebildet sein.

Dabei können die Schuppen in Fällen, in denen ein nachträgliches weiteres Eindrehen der Fundamenteinrichtung zu verhindern ist, in Umfangsrichtung verlaufend dem Eindrehen des Fundaments entgegenwirkend ausgebildet sein Dies bringt freilich - wie erwähnt - wenn es sich um hervortretende Schuppen handelt, u. U gewisse Erschwernisse beim Einschrauben der Vorrichtung mit sich, die gegebenenfalls in Kauf genommen werden mussen.

Dort, wo - wie wohl im Normalfall - das nachträgliche Herausdrehen des Fundaments erschwert oder verhindert werden soll, werden die Schuppen dem Ausdrehen entgegenwirkend ausgerichtet sein Sie stehen dann, auch wenn sie aus der Oberfläche hervorragen, dem Eindrehen der Fundamenteinrichtung kaum entgegen.

In Betracht kommt aber im geeigneten Falle auch eine Kombination aus beiden Ausrichtungen.

Besonders wirksam dürfte die Verdrehsicherung gestaltbar sein, wenn die Schuppen hinterschnitten ausgebildet sind, weil sich dann dort Wurzelwerk und Ähnliches besonders gut verankern kann.

Um zu verhindern, dass die Vorteile der verdrehsicheren Verankerung der Fundamenteinrichtung im Erdreich dadurch zunichte gemacht werden, dass die Verdrehsicherheit zwischen ihr und dem daran verankerten Bauteil zu wünschen übrig lässt, kann die Oberflächengestaltung in den Bereich der Fundamenteinrichtung hinein fortgeführt werden, in dem das zu verankernde Bauteil seinen Sitz hat Das wäre bei einer Fundamenteinrichtung, bei der das Bauteil aufgesteckt wird, der erdferne Teil des äußeren Mantels der Fundamenteinrichtung Wenn das Einstecken der Bauteils in die Hülse der Fundamenteinrichtung in Betracht kommt, könnte auch deren innere Oberfläche zur Sicherung eines festen Klemmsitzes des zu verankernden Bauteils entsprechend gestaltet sein.

Eine weitere erfindungsgemäße Möglichkeit, die Gefahr nachträglicher Lageveränderungen solcher Schraubfundamenteinrichtungen durch einfache, kostengünstige Maßnahmen und ohne bedeutenden zusätzlichen baulichen Aufwand oder aufwändige zusätzliche Arbeitsschritte zu verringern oder auszuschließen, sieht die Anmeldung in einer das Verdrehen der Fundamenteinrichtung nach ihrer Verankerung im Erdreich erschwerenden oder verhindernde Formgebung des Verankerungsabschnitts bzw, in einem Fundamentsystem aus einer Fundamenteinrichtung mit einem Verankerungsabschnitt entsprechender Formgebung und einem entsprechenden Füllmaterial.

Danach soll bei einer Schraubfundamenteinrichtung in Form eines hülsenartigen Köpers, der einen der Verankerung eines Bauteils im Erdreich dienenden Verankerungsabschnitt und einen das Bauteil aufnehmenden Halte- oder Steckabschnitt aufweist, und bei dem der Verankerungsabschnitt als Verdrängungskörper mit mindestens einem konischen Bereich ausgebildet und zumindest über einen Teil seiner Länge mit einer Schraubwendel zum Einschrauben in das Erdreich versehen ist, an dem Verankerungsabschnitt oberhalb seines konischen Bereichs ein Oberteil ausgebildet sein, das in mindestens einer durch seine Längsachse verlaufenden Schnittebene, zumindest außen, mindestens eine als Räumbereich wirkende Zone größeren Durchmessers als des Durchmessers der Basis des konischen Bereichs (das ist die kreisförmige Basis des Konus) aufweist, so dass beim Einschrauben der Fundamenteinrichtung durch Verdrängung des Erdreichs im Bereich zwischen der mindestens einen Zone größeren Durchmessers und zwischen Erdreich und Wandung des Oberteils mindestens ein verfüllbarer Spalt gebildet wird, durch dessen Verfüllen der Verankerungsabschnitt zuverlässig gegen nachträgliches Verdrehen gesichert werden kann.

Diese Ausführung ist bevorzugt gegenüber einer im Folgenden freilich ebenfalls beanspruchten Ausführung, bei der der Querschnitt des Oberteils des Verankerungsabschnitts geringere Abmessungen als der (kreisförmige) Querschnitt der Basis des konischen Bereichs aufweist, etwa weil das Oberteil im Querschnitt vieleckig gestaltet ist und die Ecken des Vielecks im Querschnitt nicht über den Durchmesser der Basis des konischen Bereichs hinausragen Bei einer solchen Form bilden sich beim Einschrauben in das Erdreich zwar gleichfalls einer oder mehrere Spalte zwischen Erdreich und Oberteil.. Allerdings haben so gebildete Spalte von vornherein relativ geringe Abmessungen Sie sind also wenn überhaupt nur schwer zu verfüllen und eine nennenswerte stabilisierende Wirkung ist mit ihrem Verfüllen schwerlich zu erreichen Wenn gleichwohl ein Spalt in wirksamer Abmessung erzeugt würde wäre zwangsläufig der Querschnitt des Oberteils selbst derart reduziert, dass dadurch entsprechende Stabilitätsprobleme entstünden Deshalb weist das Oberteil des Verankerungsabschnitts bevorzugt zumindest eine Zone größeren Durchmessers als des Durchmessers der (kreisförmigen) Basis des konischen Bereichs auf.

Die Zone größeren Durchmessers kann in der einfachsten Ausführung eine Ausbuchtung über die Länge einer im Prinzip zylindrischen Verlängerung der (kreisförmigen) Kegelbasis des konischen Bereichs sein, die beim Eindrehen der Fundamenteinrichtung durch Verdrängen des Erdreichs einen nahezu rundum laufenden verfüllbaren Spalt zwischen dem Oberteil des Verankerungsabschnitts und dem Erdreich bildet.

Um Probleme mit dem Zentrieren der Fundamenteinrichtung beim Eindrehen zu vermeiden und den Halt im Füllmaterial zu verbessern, wird das Oberteil des Verankerungsabschnitts jedoch vorzugsweise zwei oder mehr Zonen größeren Durchmessers gleichmäßig über seinen Umfang verteilt aufweisen. Es wird vorzugsweise als Vielkant ausgebildet sein, bei dem mindestens eine der Kanten, vorzugsweise aber alle Kanten, in einer Zone größeren Durchmessers liegen Der Vielkant kann beispielsweise zwei einander gegenüberliegende Kanten haben oder im Querschnitt dreiecksförmig, rechteckig, quadratisch oder mit anderer Kantenzahl ausgebildet sein Er kann dann beim Eindrehen eine entsprechende Mehrzahl verfüllbarer Spalten bilden.

Bei entsprechend asymmetrischer Führung der Fundamenteinrichtung bei ihrem Einschrauben kann aber auch erreicht werden, dass nur eine oder ein Teil der Kanten verdrängend zur Wirkung kommt und auch hier, trotz vielkantiger Ausbildung des oberen Teils, ein nahezu rundum laufender, hinreichend breiter Spalt gebildet wird In diesem Falle wirken die anderen Kanten zwar nicht bei der Materialverdrängung mit, sie verbessern aber gleichwohl den drehfesten Halt der Vorrichtung nach dem Einfüllen des Füllmaterials.

Um eine besonders gute Einbettung des Vielkants in das Füllmaterial zu sichern, können die Seiten des Vielkants nach innen verformt sein.

Um einem Rückdrehen der Fundamenteinrichtung besonders wirksam entgegenzuwirken, kann mindestens eine der Kanten des Vielkants sägezahnartig verformt sein, und zwar vorzugsweise in entgegen der Eindrehrichtung gerichteter Zahnung.

Um beim Eindrehen einen allmählichen Übergang von der Wirkung des Gewindes im konischen Bereich zur Verdrängungswirkung der mindestens einen Zone größeren Durchmessers zu gewährleisten, kann zwischen dem konischen Bereich und dem Oberteil des Verankerungsabschnitts ein mindestens teilweise als Vielkant ausgebildeter Übergangsbereich vorgesehen sein.

Um ein Einfüllen des Füllmaterials nach dem Einschrauben der Fundamenteinrichtung auch dann zu ermöglichen, wenn die Gewindegänge des Gewindes bis in den Oberteil des Verankerungsteils hinaufgezogen sind, den beim Einschrauben entstehenden Spalt also nach oben hin verschließen, können die Gewindegänge im Bereich zwischen den Zonen größeren Durchmessers Durchlassöffnungen für das Einfüllen des in die verfullbaren Spalten einzubringenden Füllmaterials aufweisen.

Um an der Befestigungsvorrichtung ein Bauteil, etwa einen Stab, Pfosten, Mast oder dergleichen bestimmungsgemäß befestigen zu können, ist ein Halte- oder Steckabschnitt oder ähnliches mit einer Aufnahme für das zu befestigende Teil erforderlich Dieser Halte- oder Steckabschnitt kann im einfachsten Falle an dem Verankerungsabschnitt selbst, hier aber - weil der Verankerungsabschnitt im Gebrauchszustand vollständig im Erdreich versenkt ist - nur als Innenkontur zum Einstecken des Bauteil (Stabes, Pfostens, Masten oder dgl.) in dem Oberteil des Verankerungsabschnitts ausgebildet sein.

Als Halte- oder Steckabschnitt kann aber auch ein mit dem Oberteil des Verankerungsabschnitts einstückig verbundenes oder verbindbares Halteteil vorgesehen sein, das - wenn es als eigenständiges Bauteil ausgebildet ist - auch in eine entsprechend ausgebildete Aufnahme des Oberteils einsteckbar, einschraubbar o. ä. ausgebildet sein kann Das Halteteil kann dann seinerseits eine Aufnahme als Innenkontur etwa zum Einstecken oder als Außenkontur zum Aufstecken des Bauteiles aufweisen.

Die Aufnahme kann als Innenkontur in ihrem Querschnitt insbesondere dem Querschnitt der Außenkontur entsprechend, also nicht nur rund, sondern etwa auch als Vielkant (Dreikant, Vierkant usw) zur Aufnahme eines Bauteiles mit entsprechendem Querschnitt ausgebildet sein Dann können besondere Gestaltungen der Wandung wie etwa eine Verformung der Seiten des Vielkants nach innen zugleich als Lagerungsmittel, beispielsweise als Klemmmittel für das zu lagernde Bauteil nutzbar gemacht werden.

Gemäß einem anderen Ausführungsbeispiel weist der Querschnitt des Oberteils des Verankerungsabschnittes allenfalls gleich große maximale Abmessungen wie der (kreisförmige) Querschnitt der Basis des konischen Bereiches auf, wobei Einziehungen bewirken, dass beim Einschrauben entsprechende Spalte zwischen Erdreich und Oberteil entstehen Auch diese Fundameneinrichtungen weisen einen hülsenartigen Körper auf, welcher seinerseits einen der Verankerung im Erdreich dienenden Verankerungsabschnitt und einen das Bauteil aufnehmenden Halte- oder Steckabschnitt aufweist. Der Verankerungsabschnitt ist als Verdrängungskörper mit mindestens einem konischen Bereich mit kreisförmigem Querschnitt ausgebildet und ist zumindest über einen Teil seiner Länge mit einem Gewinde zum Einschrauben in das Erdreich versehen. Auch hier ist an dem Verankerungsabschnitt oberhalb des konischen Bereichs ein Oberteil ausgebildet, dessen Querschnitt zumindest zwei voneinander getrennte Bereiche aufweist, welche gegenüber dem kreisförmigen Querschnitt der Basis des konischen Bereichs in Richtung auf die Längsachse eingezogen sind. Dies bewirkt, dass das Erdreich beim Einschrauben der Fundamenteinrichtung durch den konischen Bereich verdrängt wird und dadurch zwischen Erdreich und Wandung des Oberteils mindestens ein verfüllbarer Spalt bei den eingezogenen Bereichen gebildet wird Indem diese Spalte verfüllt werden, ist der Verankerungsabschnitt zuverlässig gegen nachträgliches Verdrehen gesichert.

Unter eingezogenem Bereich soll in diesem Zusammenhang verstanden werden, dass abweichend von dem kreisförmigen Querschnitt der Basis des konischen Bereichs, d. h. der kreisförmigen Hüllkurve, dort nur gewisse Bereiche in Form von Nasen, Ecken oder vorstehenden nockenartigen Formen ausgeführt sind, der restliche Bereich jedoch bezüglich der kreisförmigen Hüllkurve eingezogen ist, d.h. nach innen in Richtung auf die Längsachse abgesetzt ist, so dass im Erdreich quasi einer oder mehrere Hohlräume entstehen. Im einfachsten Fall kann eine einzige Nase an einer Seite des Querschnittes bis zur kreisförmigen Hüllkurve reichen, welche beidseitig mit eingezogenen Bereichen umgeben ist, die freilich nicht zwingend über die Hälfte des Umfangs reichen müssen, sondern durchaus beispielsweise nur über etwa ein Viertel des Umfangs. In einem solchen Fall entstünde zwar ein asymmetrisches Profil, ein solches Profil könnte aber bspw dann von Bedeutung sein, wenn einerseits eine Verdrehsicherung nach nachträglichem Auffüllen geschaffen werden soll und wenn andererseits bspw Winddruck an einer in der Befestigungsvorrichtung befestigten Einrichtung von vorrangig einer Seite aufzufangen ist.

Gegenstand der Erfindung ist des Weiteren ein Fundamentsystem zur Befestigung von Bauteilen, insbesondere von Stäben, Pfosten, Masten oder dgl im Erdreich, bestehend aus einer der Verankerung im Erdreich dienenden Fundamenteinrichtung gemäß den Ansprüchen 17 bis 27 und einem Füllmaterial zum Verfüllen der beim Einschrauben der Fundamenteinrichtung entstehenden verfüllbaren Spalten.

Welches Füllmaterial verwendet wird, hängt von der Art des anstehenden Untergrunds, den statischen Anforderungen an die Vorrichtung, ihrer Dimensionierung und ihrer Materialbeschaffenheit ab Als Füllmaterialien kommen insbesondere Beton oder gekörnte Materialien einheitlicher oder unterschiedlicher Körnung, insbesondere Sand oder Split in Betracht, die gegebenenfalls unter Zusatz von den PH-Wert verändernden Substanzen verwendet werden können.

Dabei gewährleistet Beton als aufwendigeres Füllmaterial bei entsprechendem Untergrund eine besonders sichere Verankerung. Bei geringeren Anforderungen an die Verfestigung kann aber auch das Einfüllen von Sand o ä, je nach Verfügbarkeit, genügen Split empfiehlt sich, insbesondere bei mittleren Anforderungen, weil er preiswert, gut verfügbar und bestens handhabbar ist und durch seine gute Rieselfähigkeit eine einfache Nachverfestigung des Umfeldes des Verankerungsabschnitts im Erdreich ermöglicht Auf Grund seiner Struktur schafft er, insbesondere in Verbindung mit der Formgebung des Verankerungsabschnitts, durch Verkeilen eine sehr gute Sicherung gegen ein unerwünschtes nachträgliches Verdrehen, insbesondere ein Rückdrehen der eingeschraubten Vorrichtung Außerdem trägt er zum Korrosionsschutz der Fundamenteinrichtung bei, weil er den PH-Wert in der Umgebung der Vorrichtung im Erdreich günstig beeinflusst, so dass an sich mögliche Zusätze den PH-Wert verändernder Substanzen zum Füllmaterial sich meist erübrigen werden.

Die Erfindung wird im Folgenden an Hand der Ausführungsbeispiele gemäß den Zeichnungen näher beschrieben Dabei zeigen
Figur 1: eine erfindungsgemäße Schraubfundamenteinrichtung, bestehend aus einer Schraubhülse und einem daran verankerten Verschluss-Stopfen mit elastisch verformbaren Lamellen.
Figur 2: eine erfindungsgemäße Schraubfundamenteinrichtung, bestehend aus einer teilweise konisch gestalteten Schraubhülse und einem daran verankerten Verschluss-Stopfen mit elastisch verformbaren, unterbrochenen Lamellen.
Figur 3: ein Detail einer erfindungsgemäße Schraubfundamenteinrichtung, bestehend aus einer in ihrem unteren Ende dargestellten Schraubhülse und darin mit Hilfe verformbarer Lammellen geführtem topfförmigen Verschluss-Stopfen mit weiteren elastisch verformbaren Lamellen.
Figur 4: ein Detail einer erfindungsgemäßen Schraubfundamenteinrichtung, bestehend aus einer in ihrem unteren Ende dargestellten Bodenhülse und darin endseitig verrastetem topfförmigen Verschluss-Stopfen mit elastisch verformbaren Lamellen.
Figur 5a: einen topfförmigen Verschluss-Stopfen mit umlaufenden elastischen Lamellen in perspektivischer Darstellung.
Figur 5b: den topfförmigen Verschluss-Stopfen nach Figur 5a in Schnittdarstellung.
Figur 6a: einen topfförmigen Verschluss-Stopfen mit umlaufenden elastischen Lamellen und Rasteinrichtung in perspektivischer Darstellung.
Figur 6b: den topfförmigen Verschluss-Stopfen nach Figur 6a in Schnittdarstellung.
Figur 7a: einen topfförmigen Verschluss-Stopfen mit Rasteinrichtung und umlaufenden, unterbrochenen elastischen Lamellen in perspektivischer Darstellung.
Figur 7b: den topfförmigen Verschluss-Stopfen nach Figur 7a in Schnittdarstellung.
Figur 8: ein Detail einer erfindungsgemäßen Schraubfundamenteinrichtung, bestehend aus einer in ihrem unteren Ende dargestellten Einschraubhülse mit umlaufender Schraubwendel und darin endseitig verankertem topfförmigen Verschluss-Stopfen mit elastisch verformbaren Lamellen und kreuzförmiger kegel- oder kegelstumpfförmiger Verlängerung der Bodenplatte.
Figur 9a: den topfförmigen Verschluss-Stopfen nach Figur 8 mit Mittel zur drehfesten Verankerung an der Bodenhülse.
Figur 9b: die Einschraubhülse nach Figur 8 mit Mitteln zur drehfesten Verankerung des Verschluss-Stopfens.
Figur 10a: eine Schraubfundamenteinrichtung als konusförmiges, unten geschlossenes Schraubfundament mit Schraubwendel und einer Oberflächengestaltung in Form einer in Umfangsrichtung verlaufenden zahnartigen Rändelung.
Figur 10b: einen vergrößerten Schnitt durch die zahnartige Rändelung gemäß Figur 10a.
Figur 11: eine Schraubfundamenteinrichtung als konusförmiges Schraubfundament mit Schraubwendel und einer Oberflächengestaltung in Form in Umfangsrichtung verlaufender Schuppen.
Figur 12a: eine Schraubfundamenteinrichtung als oben und unten offenes Schraubfundament mit einer Oberflächengestaltung in Form im Umfangsrichtung verlaufender Schuppen.
Figur 12b: einen Schnitt durch das Schraubfundament nach Figur 12a an der Linie A/A.
Figur 12c: ein vergrößertes Detail des Schnitts nach Figur 12b.
Figur 13a: eine Schraubfundamenteinrichtung als oben und unten offenes Schraubfundament mit Schraubwendel und einer Oberflächengestaltung in Form in Umfangsrichtung verlaufender, hinterschnittener Schuppen.
Figur 13b: einen Schnitt durch das Schraubfundament nach Figur 13a an der Linie B/B.
Figur 13c: ein vergrößertes Detail des Schnitts nach Figur 13b.
Figur 14: eine erfindungsgemäße Schraubfundamenteinrichtung mit Verankerungsabschnitt und Halte- oder Steckabschnitt in ihrer Positionierung im Erdreich.
Figur 15 a - f: verschiedene Gestaltungen erfindungsgemäßer Verankerungsabschnitte.
Figur 16 a - e: verschiedene Querschnitte durch verschiedene erfindungsgemäße Gestaltungen von Oberteilen von Verankerungsabschnitten
Figur 17: eine Befestigungsvorrichtung gemäß einem zweiten Ausführungsbeispiel der Erfindung.

Figur 1 zeigt eine erfindungsgemäße Fundamenteinrichtung 1, bestehend einerseits aus einer beidseits offenen Hülse 2 kreisförmigen Querschnitts als Schraubhülse mit umlaufender Schraubwendel und andererseits aus einem topfförmigen Verschluss-Stopfen 3, der mit seiner Seitenwand 6 in Form einer hülsenartigen Verlängerung der Hülse 2 mit dieser verrastet ist und elastisch verformbare umlaufende Lamellen 8 aufweist.

Figur 2 zeigt eine erfindungsgemäße Fundamenteinrichtung 1, die der Einrichtung nach Figur 1 gleicht, bei der jedoch die Schraubhülse einen teilweise konischen Querschnitt aufweist und die an dem Verschluss-Stopfen 3 umlaufenden, elastisch verformbaren Lamellen 8 unterbrochenen ausgebildet sind.

Figur 3 zeigt ein Detail einer erfindungsgemäße Fundamenteinrichtung 1, bestehend aus einer in ihrem unteren Ende dargestellten Schraubhülse 2 mit angedeuteter Schraubwendel 14 und in deren unterer Öffnung 4 mit Hilfe verformbarer Lammellen 8 geführtem topfförmigen Verschluss-Stopfen 3 mit Seitenwand 6 mit weiteren elastisch verformbaren Lamellen 8 und einer Bodenplatte 7.

Figur 4: zeigt ein Detail einer erfindungsgemäße Fundamenteinrichtung 1, bestehend aus einer in ihrem unteren Ende dargestellten Hülse 2 mit in der unteren Öffnung 4 der Hülse 2 verrastetem topfförmigen Verschluss-Stopfen 3 mit Seitenwand 6 und daran radial umlaufenden elastisch verformbaren Lamellen 8 sowie Bodenplatte 7.

Figur 5a zeigt einen topfförmigen Verschluss-Stopfen 3 mit Seitenwand 6, daran radial umlaufenden elastisch verformbaren Lamellen 8 und Bodenplatte 7 in perspektivischer Darstellung.

Figur 5b: zeigt den topfförmigen Verschluss-Stopfen 3 nach Figur 5a in Schnittdarstellung

Figur 6a zeigt einen topfförmigen Verschluss-Stopfen 3 mit Seitenwand 6 mit umlaufenden elastischen Lamellen 8 und Bodenplatte 7 und mit einer Rasteinrichtung zur Verrastung des Verschluss-Stopfen 3 mit der Hülse 2 in perspektivischer Darstellung.

Figur 6b zeigt den topfförmigen Verschluss-Stopfen 3 nach Figur 6a in Schnittdarstellung.

Figur 7a zeigt einen topfförmigen Verschluss-Stopfen 3 mit Seitenwand 6 mit umlaufenden, jedoch unterbrochenen elastischen Lamellen 8 und Boden 7 und mit einer Rasteinrichtung zur Verrastung des Verschluss-Stopfen 3 mit der Hülse 2 in perspektivischer Darstellung

Figur 7b zeigt den topfförmigen Verschluss-Stopfen 3 nach Figur 7a in Schnittdarstellung.

Figur 8 zeigt ein Detail einer erfindungsgemäßen Fundamenteinrichtung 1, bestehend aus einer in ihrem unteren Ende dargestellten Bodenhülse 2 als Einschraubhülse mit umlaufender Schraubwendel und darin endseitig verankertem topfförmigen Verschluss-Stopfen 3 mit Seitenwand 6, elastisch verformbaren Lamellen 8 und Bodenplatte 7 mit kreuzförmiger kegel- oder kegelstumpfförmiger Verlängerung 10, 11.

Figur 9a zeigt den topfförmigen Verschluss-Stopfen 3 nach Figur 8 mit Mitteln zur drehfesten Verankerung an der Bodenhülse.

Figur 9b zeigt die Einschraubhülse nach Figur 8 mit Mitteln zur drehfesten Verankerung des Verschluss-Stopfens 3.

Figur 10a zeigt eine Fundamenteinrichtung 1 als konusförmiges, unten geschlossenes Schraubfundament 13 mit Schraubwendel 14 und einer Oberflächengestaltung in Form einer umlaufenden zahnartigen Rändelung 15.

Figur 10b zeigt einen vergrößerten Schnitt durch die zahnartige Rändelung 15 gemäß Figur 10a

Figur 11 zeigt eine Fundamenteinrichtung 1 als konusförmiges Schraubfundament 13 mit Schraubwendel 14 und einer Oberflächengestaltung in Form von in Umfangsrichtung verlaufenden Schuppen 16.

Figur 12a zeigt eine Fundamenteinrichtung 1 als oben und unten offenes Schraubfundament 13 mit einer Oberflächengestaltung in Form von in Umfangsrichtung verlaufenden Schuppen 16

Figur 12b zeigt einen Schnitt durch das Schraubfundament 13 nach Figur 12a an der Linie A/A

Figur 12c zeigt ein vergrößertes Detail des Schnitts nach Figur 12b.

Figur 13a zeigt eine Fundamenteinrichtung 1 als oben und unten offenes Schraubfundament 13 mit Schraubwendel 14 und einer Oberflächengestaltung in Form von in Umfangsrichtung verlaufenden, hinterschnittenen Schuppen 17.

Figur 13b zeigt einen Schnitt durch das Schraubfundament 13 nach Figur 13a an der Linie B/B.

Figur 13c zeigt ein vergrößertes Detail des Schnitts nach Figur 13b.

Figur 14 zeigt die räumliche, teilweise geschnittene Darstellung einer erfindungsgemäßen Fundamenteinrichtung 1 nach ihrem Einschrauben in das Erdreich 21. Die Fundamenteinrichtung in der Form eines hülsenartigen Körpers 2 besteht aus einem als Verdrängungskörper ausgebildeten Verankerungsabschnitt 18 und einem Halte- oder Steckabschnitt 19 Der Verankerungsabschnitt 18 hat einen konischen Bereich 20 mit Schraubwendel 14 zum Einschrauben in das Erdreich 21, einen Übergangsbereich 29 zwischen konischem Bereich 20 und Oberteil 22 und ein Oberteil 22 des Verankerungsabschnitts 18 sowie einen diesem angeformten oder ein- bzw aufgesteckten Halteteil 19, 32 mit einer Aufnahme 34. Alternativ könnte das als oberirdisches Teil dargestellte Teil 19, 32 auch als in einer Aufnahme 34 des Verankerungsabschnitts 18 eingesteckter Stab, Mast, Pfosten oder dgl interpretiert werden.

Das oberhalb des konischen Bereichs 20 angeordnete Oberteil 22 des Verankerungsabschnitts 18 hat, wie das ihm aufgesetzte Halteteil 19, 32 erkennen lässt, einen quadratischen Querschnitt, mithin, wie der Übersichtlichkeit halber gleichfalls an dem Halteteil 19, 32 dargestellt ist, in mindestens einer, tatsächlich aber in zwei durch seine Längsachse 5 verlaufenden Schnittebenen 23, nämlich in den Diagonalen, Zonen größeren Durchmessers 24 als des Durchmessers 25 der Basis des konischen Bereichs 20 Durch das Einschrauben des Verankerungsabschnitts 18 in das Erdreich 21 sind im Bereich des - hier im Querschnitt quadratischen - Oberteils 22 des Verankerungsabschnitts 18 durch Verdrängung erzeugte verfüllbare Spalten 26 erzeugt, die mit Füllmaterial 30 verfüllt sind.

Figuren 15 a - f zeigen räumliche Darstellungen verschiedener erfindungsgemäßer Verankerungsabschnitte 18.

Figur 15 a zeigt ein Verankerungsabschnitt 18 mit oberhalb des mit Schraubwendel 14 ausgestatteten konischen Bereichs 20 angeordnetem Oberteil 22 des Verankerungsabschnitts 18 als Zweikant und mit einer durch eine Längsachse 5 und die beiden Kanten verlaufenden Schnittebene 23, die eine Zone 24 größeren Durchmessers als des Durchmessers 25 der Basis des konischen Bereichs 20 bildet

Figur 15b zeigt einen Verankerungsabschnitt 18 mit oberhalb des mit Schraubwendel 14 ausgestatteten konischen Bereichs 20 angeordnetem Oberteil 22 des Verankerungsabschnitts 18 in Form eines zylinderähnlichen Rohres mit vier Kanten 27 a - d (siehe auch Figur 16d) bildenden, im Querschnitt sägezahnartigen Ausformungen und mit einer durch eine Längsachse 5 verlaufenden Schnittebene 23, die eine von zwei (durch die beiden Diagonalen durch die sägezahnartigen Ausformungen gebildeten) Zonen größeren Durchmessers 24 als des Durchmessers 25 der Basis des konischen Bereichs 20 definiert, sowie mit einem Übergangsbereich 29 zwischen konischem Bereich 20 und Oberteil 22 des Verankerungsabschnitts 18.

Figur 15czeigt einen Verankerungsabschnitt 18 mit oberhalb des mit Schraubwendel 14 ausgestatteten konischen Bereichs 20 angeordnetem Oberteil 22 des Verankerungsabschnitts 18 als Vierkant 27 a - d (siehe auch Figur 16b) mit nach innen verformten Seiten des Vierkants und mit einer durch eine Längsachse 5 des Verankerungsabschnitts 18 verlaufenden Schnittebene 23, die eine von zwei (durch die beiden Diagonalen gebildeten) Zonen größeren Durchmessers 24 als des Durchmessers 25 der Basis des konischen Bereichs 20 definiert, sowie einem Übergangsbereich 29 zwischen konischem Bereich 20 und Oberteil 22 des Verankerungsabschnitts 18

Figur 15d zeigt eine ähnliche Gestaltung, jedoch ohne nach innen verformte Seiten des Vierkants.

Figur 15e zeigt einen Verankerungsabschnitt 18 mit oberhalb des mit Schraubwendel 14 ausgestatteten konischen Bereichs 20 angeordnetem Oberteil 22 des Verankerungsabschnitts 18 als Vierkant 27 a - d (siehe Figur 16b) und mit einer durch eine Längsachse 5 verlaufende Schnittebene 23, die eine von zwei (durch die beiden Diagonalen gebildeten) Zonen größeren Durchmessers 24 als des Durchmessers der Basis 25 des konischen Bereichs 20 definiert, sowie einem Übergangsbereich 29 zwischen konischem Bereich 20 und Oberteil 22 des Verankerungsabschnitts 18. Die Schraubwendel 14 reicht hier bis in den Übergangsbereich 29 zwischen konischem Bereich 20 und Oberteil 22 des Verankerungsabschnitts 18.

Figur 15f zeigt einen Verankerungsabschnitt 18 ähnlich dem nach Figur 15a, bei dem die Gewindegänge der Schraubwendel 14 in den Übergangsbereich 29 hinaufreichen.

Figur 16 a - e zeigen verschiedene Querschnitte durch unterschiedliche Oberteile 22 von Verankerungsabschnitten 18, jeweils mit der kreisförmigen Andeutung der Umhüllenden 33, die zugleich den Stand des verdrängten Erdreichs 21 im Bereich des Oberteils 22 des Verankerungsabschnitts 18 nach dem Einschrauben des Verankerungsabschnitts 18 andeutet.

Figur 16 a zeigt den Zustand nach Einschrauben eines Verankerungsabschnitts 18 mit zweieckigem Oberteil 22 des Verankerungsabschnitts 18 mit Kantenbereichen 27 a, b, Längsachse 5 und durch sie und durch Kanten 27a und 27 b verlaufender, eine Zone 24 größeren Durchmessers bildender Schnittebene 23 Gezeigt sind auch die durch das Einschrauben des Verankerungsabschnitts 18 im Bereich seines Oberteils 22 gebildeten verfüllbaren Spalte 26.

Figur 16b zeigt den Zustand nach Einschrauben eines Verankerungsabschnitts 18 mit Vierkant - Oberteil 22 mit Kantenbereichen 27 a - d, Längsachse 5 und durch sie und jeweils zwei Kanten 27 a und 27 c bzw. 27 b und 27 d verlaufenden, zwei Zonen 24 größeren Durchmessers bildenden Schnittebenen 23. Gezeigt sind auch die durch das Einschrauben im Bereich des Oberteils 22 des Verankerungsabschnitts 18 gebildeten verfüllbaren Spalte 26 sowie das - hier nur in einem Spaltsegment dargestellte - Füllmaterial 30. Die Darstellung ist hier achssymmetrisch gewählt, so dass alle vier Kanten in gleichem Maße das Erdreich 21 beim Einschrauben des Verankerungsabschnitts 18 verdrängen und rundum gleiche, durch die Abmessungen des Oberteils 22 voneinander weitgehend gesonderte verfüllbare Spalten 26 entstehen. Dabei versteht es sich, dass - wenn gewollt - durch entsprechende Verlagerung der Längsachse 5 des Verankerungsteils 18 die Zahl der verdrängend wirkenden Kanten 27 auf zwei oder gar auf eine reduziert werden kann.

Figur 16c zeigt weitgehend dasselbe wie Figur 16b , jedoch sind die Seitenwände des Vielkants 27 hier - ähnlich wie in Figur 15c gezeigt - nach innen verformt.

Figur 16d zeigt den Zustand nach Einschrauben des Verankerungsabschnitts 18 mit Oberteil 22 gemäß Figur 15b mit sägezahnförmigen Kantenbereichen 27 a - d, Längsachse 5 und durch sie und jeweils zwei sägezahnförmige Kanten 27 a und 27 c bzw 27 b und 27 d verlaufenden, zwei Zonen 24 größeren Durchmessers bildenden Schnittebenen 23. Gezeigt sind auch die durch das Einschrauben im Bereich des Oberteils 22 des Verankerungsabschnitts 18 gebildeten verfüllbaren Spalte 26 Die Darstellung ist hier ebenfalls achssymmetrisch gewählt, so dass alle vier Kanten 27 a - d in gleichem Maße das Erdreich 21 verdrängen und rundum gleiche, durch die Abmessungen des Oberteils 22 voneinander weitgehend gesonderte verfüllbare Spalten 26 entstehen. Dabei versteht es sich, dass - wenn gewollt - durch entsprechende Verlagerung der Längsachse 5 die Zahl der verdrängend wirkenden Kanten 27 auf zwei oder gar auf eine reduziert werden kann.

Figur 16e schließlich zeigt den Zustand nach Einschrauben eines Verankerungsabschnitts 18 mit Zweikant-Oberteil 22 gemäß Figur 15a, bei dem die Schraubwendel 14 bis in das Oberteil 22 geführt und in den Gewindegängen der Schraubwendeln im Bereich des Oberteils 22 - in dem Bereich, in dem beim Einschrauben verfüllbare Spalte 26 gebildet werden - Durchlassöffnungen 31 für das Füllmaterial 30 gebildet sind.

Figur 17 zeigt eine Fundamenteinrichtung 1 gemäß einem zweiten Ausführungsbeispiel der Erfindung. Die Fundameneinrichtung gemäß diesem Ausführungsbeispiel weist analog zu Figur 16e ein Zweieck mit einer nasenartigen Spitze 27 a und einer weiteren 27 b auf. Im Unterschied zur Figur 16e ist bei diesem Ausführungsbeispiel der maximale Durchmesser dieses Querschnittsprofils gleich dem Durchmesser 25, welcher den kreisförmigen Querschnitt der Basis des konusförmigen Verdrängungskörpers charakterisiert Dieser durch den Durchmesser 25 charakterisierte maximale Durchmesser des Verdrängungsabschnittes umhüllt die Zweieckform 27 a, 27 b und belässt gegenüber der Umhüllenden die eingezogenen Bereiche 35, 36. Wenn eine derartige Fundamenteinrichtung 1 in das Erdreich eingedreht wird, bleiben diese eingezogenen Bereiche 35, 36 frei und bilden Spalte zum umgebenden Erdreich 21, welcher mit Füllmaterial 30 verfüllt werden können, wodurch eine Verdrehsicherheit und auch eine bessere Haltekraft im Sinne einer Verankerung im Erdreich 21 erreicht wird Analog zu Figur 16e ist die Schraubwendel 14 in Draufsicht dargestellt und mit Bezugsziffer 14 gekennzeichnet.

Durch den Zweikant bzw den als Zweieck 27 a, 27 b ausgebildeten Querschnitt sind die beiden eingezogenen Bereiche 35, 36 voneinander getrennt. Der Querschnitt eines Ausführungsbeispiels gemäß Figur 17 kann jedoch variieren und derart ausgebildet sein, dass im Sinne eines Eineckes nur ein derartiger nockenförmiger Vorsprung 27 a vorhanden ist. Dann würde ein einziger, fast vollständig umlaufender eingezogener Bereich 35 gebildet werden. Bei einer größeren Anzahl von Ecken sind entsprechend mehr eingezogene Bereiche 35, 36 usw vorhanden und bilden Spalte 26 zum Verfüllen zwischen dem umgebenden Erdreich 21 und der Oberfläche des eingezogenen Oberteils 22 der Fundamenteinrichtung 1.

### Bezugszeichen:

- 1: Schraubfundamenteinrichtung (Fundamenteinrichtung)
- 2: Hülse (hülsenartiger Körper)
- 3: Verschluss-Stopfen
- 4: Untere Öffnung
- 5: Längsachse der Hülse
- 6: Seitenwand des Verschluss-Stopfens
- 7: Bodenplatte des Verschluss-Stopfens
- 8: Elastische verformbare Lamelle
- 9: Unterbrechung der Lamelle
- 10: Mittel zur drehfesten Verankerung des Verschluss-Stopfens im Erdreich
- 11: kegel- oder kegelstumpfförmige Verlängerung der Bodenplatte
- 12: Erhebungen und Vertiefungen
- 13: Schraubfundament (Bodendübel)
- 14: Schraubwendel
- 15: zahnartige Rändelung
- 16: umlaufende Schuppen
- 17: hinterschnittene Schuppen
- 18: Verankerungsabschnitt
- 19: Halte- oder Steckabschnitt
- 20: Konischer Bereich
- 21: Erdreich
- 22: Oberteil des Verankerungsabschnitts
- 23: Schnittebene
- 24: Zonen größeren Durchmessers
- 25: Durchmesser der kreisförmigen Basis des konischen Bereichs
- 26: Verfüllbarer Spalt
- 27 a - d): Vielkant
- 28: Kanten des Vielkants
- 29: Übergangsbereich zwischen konischem Bereich (20) und Oberteil (22)
- 30: Füllmaterial
- 31: Durchlassöffnungen
- 32: Halteteil
- 33: Umhüllende
- 34: Aufnahme
- 35: eingezogener Bereich
- 36: eingezogener Bereich

## Patentansprüche

1. Schraubfundamenteinrichtung (1) für im Erdreich zu verankernde Bauteile **gekennzeichnet durch** eine Formgebung und/oder Oberflächengestaltung, die eine Veränderung ihrer Lage nach ihrer Verankerung im Erdreich erschwert oder verhindert.

2. Schraubfundamenteinrichtung (1) nach Anspruch 1 bestehend aus einer im Erdreich einschraubbaren, offenen Hülse (2) und einem Verschluss-Stopfen (3) der nach dem Einschrauben der Hülse (2) im Erdreich durch diese hindurch einführbar an deren unterer Öffnung (4) in Richtung ihrer Längsachse (5) schub- und/oder zug- und/oder drehfest verankerbar ist.

3. Schraubfundamenteinrichtung (1) nach Anspruch 2, **dadurch gekennzeichnet, dass** der Verschluss-Stopfen (3) Seitenwände (6) und eine Bodenplatte (7) aufweist, wobei die Seitenwände (6) als hülsenartige Verlängerung der Hülse (2) an deren im Einbauzustand unterer Öffnung (4) verankerbar sind, während die Bodenplatte (7) die so verlängerte Fundamenteinrichtung (1) in Einbaurichtung unten verschließt.

4. Schraubfundamenteinrichtung (1) nach Anspruch 3, **dadurch gekennzeichnet, dass** der Verschluss-Stopfen (3) Mittel zur schubfesten und/oder zugfesten und/oder drehfesten Verankerung im Erdreich aufweist.

5. Schraubfundamenteinrichtung (1) nach Anspruch 4, **dadurch gekennzeichnet, dass** die Mittel zur schubfesten und/oder zugfesten und/oder drehfesten Verankerung aus mindestens einer an den Seitenwänden (6) umlaufenden elastisch verformbaren Lamelle (8) bestehen.

6. Schraubfundamenteinrichtung (1) nach Anspruch 5, **dadurch gekennzeichnet, dass** die mindestens eine verformbare Lamelle (8) zur Verbesserung der drehfesten Verankerung Unterbrechungen (9) aufweist.

7. Schraubfundamenteinrichtung (1) nach einem der Ansprüche 4 bis 6, **dadurch gekennzeichnet, dass** die Bodenplatte (7) Mittel (10) zur drehfesten Verankerung des Verschluss-Stopfens (3) im Erdreich aufweist.

8. Schraubfundamenteinrichtung (1) nach einem der Ansprüche 3 bis 7, **dadurch gekennzeichnet, dass** die Bodenplatte (7) eine in Einbaurichtung kegel- oder kegelstumpfförmige Verlängerung (11) aufweist.

9. Schraubfundamenteinrichtung (1) nach einem der Ansprüche 3 bis 8, **dadurch gekennzeichnet, dass** die Bodenplatte (7) eine in Einbaurichtung im Wesentlichen kegel- oder kegelstumpfförmige Verlängerung (11) mit Mitteln (10) zur drehfesten Verankerung des Verschluss-Stopfens (3) im Erdreich aufweist .

10. Schraubfundamenteinrichtung (1) nach einem der vorigen Ansprüche, **gekennzeichnet durch** eine das nachträgliche Verdrehen der Einrichtung im Erdreich erschwerende oder verhindernde Oberflächengestaltung (2) in Form von Erhebungen und/oder Vertiefungen (12).

11. Schraubfundamenteinrichtung (1) nach Anspruch 10, **dadurch gekennzeichnet, dass** die Oberfläche der Hülse (2) und/oder der Schraubwendel (14) die Erhebungen und Vertiefungen (12) aufweisen.

12. Schraubfundamenteinrichtung (1) nach Anspruch 10 oder 11, **dadurch gekennzeichnet, dass** die Erhebungen und/oder Vertiefungen (12) als in Umfangsrichtung der Hülse (2) und /oder der Schraubwendel (14) verlaufende zahnartige Rändelung (15) gestaltet sind.

13. Schraubfundamenteinrichtung (1) nach Anspruch 10 oder 11, **dadurch gekennzeichnet, dass** die Erhebungen und/oder Vertiefungen als in Umfangsrichtung der Hülse (2) und /oder der Schraubwendel (14) verlaufende Schuppen (16) gestaltet sind.

14. Schraubfundamenteinrichtung (1) nach Anspruch 13, **dadurch gekennzeichnet, dass** die Schuppen (16) in Umfangsrichtung verlaufend dem Eindrehen und/oder dem Ausdrehen der Fundamenteinrichtung (1) entgegenwirkend ausgerichtet sind.

15. Schraubfundamenteinrichtung (1) nach Anspruch 13 oder 14, **gekennzeichnet durch** hinterschnittene Schuppen (17).

16. Schraubfundamenteinrichtung (1) nach einem der vorigen Ansprüche, **dadurch gekennzeichnet, dass** ihre Oberfläche in dem Bereich, in dem das Bauteil an ihr zu verankern ist, eine Oberflächengestaltung aufweist, die ein Verdrehen des Bauteils gegenüber der Fundamenteinrichtung (1) erschwert oder verhindert.

17. Schraubfundamenteinrichtung (1) nach einem der Ansprüche 1 und 10 bis 16, in Form eines hülsenartigen Körpers (2), der einen der Verankerung eines Bauteiles im Erdreich dienenden Verankerungsabschnitt (18) und einen das Bauteil aufnehmenden Halte- oder Steckabschnitt (19) aufweist, wobei der Verankerungsabschnitt (18) als Verdrängungskörper mit mindestens einem konischen Bereich (20) ausgebildet und zumindest über einen Teil seiner Länge mit einer Schraubwendel (14) zum Einschrauben in das Erdreich (21) versehen ist, **dadurch gekennzeichnet, dass** an dem Verankerungsabschnitt (18) oberhalb des konischen Bereichs (20) ein Oberteil (22) ausgebildet ist, bei dem in mindestens einer durch seine Längsachse (5) verlaufenden Schnittebenen (23) außen mindestens eine als Räumbereich wirkende Zone größeren Durchmessers (24) als des Durchmessers (25) der Basis des konischen Bereichs (20) vorgesehen ist, so dass beim Einschrauben der Fundamenteinrichtung (1) durch Verdrängung des Erdreichs (21) im Bereich zwischen der mindestens einen Zone größeren Durchmessers (24) und zwischen Erdreich (21) und Wandung des Oberteils (22) mindestens ein verfüllbarer Spalt (26) gebildet wird, durch dessen Verfüllen der Verankerungsabschnitt (18) zuverlässig gegen nachträgliches Verdrehen gesichert ist.

18. Schraubfundamenteinrichtung (1) nach Anspruch 17, **dadurch gekennzeichnet, dass** das Oberteil (22) des Verankerungsabschnitts (18) als Vielkant (27) ausgebildet ist und mindestens eine der Kanten (28) in einer Zone größeren Durchmessers (24) liegt.

19. Schraubfundamenteinrichtung (1) nach Anspruch 17 oder 18, **dadurch gekennzeichnet, daß** das Oberteil (22) des Verankerungsabschnitts (98) als Dreikant (27 a - c) ausgebildet ist.

20. Schraubfundamenteinrichtung (1) nach Anspruch 17 oder 18, **dadurch gekennzeichnet, daß** das Oberteil (22) des Verankerungsabschnitts (18) als Vielkant (27 a - d) mit rechteckigem Querschnitt ausgebildet ist.

21. Schraubfundamenteinrichtung (1) nach Anspruch 20, **dadurch gekennzeichnet, daß** das Oberteil (22) des Verankerungsabschnitts (18) als Vielkant (27 a - d) mit quadratischem Querschnitt ausgebildet ist.

22. Schraubfundamenteinrichtung (1) nach einem der Ansprüche 18 bis 21, **dadurch gekennzeichnet, daß** die Seiten des Vielkants (27) nach innen verformt sind.

23. Schraubfundamenteinrichtung (1) nach einem der Ansprüche 18 bis 22, **dadurch gekennzeichnet, dass** mindestens eine der Kanten (28) des Vielkants (27) entgegen der Eindrehrichtung sägezahnartig verformt ist.

24. Schraubfundamenteinrichtung (1) nach einem der Ansprüche 18 bis 23 , **dadurch gekennzeichnet, dass** zwischen dem konischen Bereich (20) und dem Oberteil (22) des Verankerungsabschnitts (18) ein mindestens teilweise als Vielkant ausgebildeter Übergangsbereich (29) vorgesehen ist.

25. Schraubfundamenteinrichtung (1) nach einem der Ansprüche 17 bis 24, **dadurch gekennzeichnet, daß** die Gewindegänge der Schraubwendel (14) im Bereich zwischen den Zonen größeren Durchmessers (24) Durchlassöffnungen (31) für das Einfüllen des in die verfüllbaren Spalten (26) einzubringenden Füllmaterials (30) aufweisen.

26. Schraubfundamentrichtung (1) nach einem der Ansprüche 17 bis 25, **dadurch gekennzeichnet, daß** der Halte- oder Steckabschnitt (19) als Innenkontur zum Einstecken des Bauteils in dem Oberteil (22) des Verankerungsabschnitts (18) oder in einem mit dem Oberteil (22) einstückig verbundenen oder verbindbaren Halteteil (32) oder als Außenkontur zum Aufstecken des Bauteils auf das Halteteil (32) ausgebildet ist.

27. Schraubfundamenteinrichtung (1) nach einem der Ansprüche 1 und 10 bis 16 in Form eines hülsenartigen Körpers (2), der einen der Verankerung im Erdreich dienenden Verankerungsabschnitt (18) und einen das Bauteil aufnehmenden Halte- oder Steckabschnitt (19) aufweist, wobei der Verankerungsabschnitt (18) als Verdrängungskörper mit mindestens einem konischen Bereich (20) mit kreisförmigem Querschnitt ausgebildet und zumindest über einen Teil seiner Länge mit einer Schraubwendel (14) zum Einschrauben in das Erdreich (21) versehen ist, **dadurch gekennzeichnet, dass** an dem Verankerungsabschnitt (18) oberhalb des konischen Bereichs (20) ein eine Längsachse (5) aufweisendes Oberteil (22) ausgebildet ist, dessen Querschnitt zumindest zwei voneinander getrennte Bereiche (35, 36) aufweist, welche gegenüber dem kreisförmigen Querschnitt der Basis des konischen Bereichs (20) in Richtung auf die Längsachse (2) eingezogen sind derart, dass beim Einschrauben der Befestigungsvorrichtung durch Verdrängung des Erdreichs (21) durch den konischen Bereich (20) zwischen Erdreich (21) und Wandung des Oberteils (22) mindestens zwei verfügbare Spalten (26) bei den eingezogenen Bereichen (35, 36) gebildet werden, durch deren Verfüllen der Verankerungsabschnitt (18) zuverlässig gegen nachträgliches Verdrehen gesichert ist.

28. Schraubfundamentsystem zur Befestigung von Bauteilen im Erdreich, bestehend aus einer der Verankerung im Erdreich (21) dienenden, einschraubbaren Fundamenteinrichtung (1) gemäß einem der Ansprüche 1 und 17 bis 27 und einem Füllmaterial (30) zum Verfüllen der beim Einschrauben der Fundamenteinrichtung entstehenden verfüllbaren Spalten (26).

29. Schraubfundamentsystem nach Anspruch 28, **dadurch gekennzeichnet, dass** als Füllmaterial (30) Beton oder gekörnte Materialien einheitlicher oder unterschiedlicher Körnung, insbesondere Split, gegebenenfalls unter Zusatz von PH-Wert verändernden Substanzen, verwendet werden.
